# FASCICULE DE BREVET EUROPEEN

(11) **EP 1 004 816 B1**
(45) Date de publication et mention de la délivrance du brevet: **07.08.2002**
(21) Numéro de dépôt: 99402863.7
(22) Date de dépôt: 18.11.1999
(51) Int. Cl.: F21S 8/04, F21V 23/00, F21V 15/01

(54) **Luminaire, à platine interne susceptible d'être disposée à l'un ou l'autre de deux niveaux différents**
Leuchte mit einer inneren Trägerplatte, die auf einer der zwei verschiedenen Höhen aufgestellt werden kann
Luminaire with internal supporting plate which can be mounted on one of two different levels

(30) Priorité: 25.11.1998 FR 9814821
(43) Date de publication de la demande: 31.05.2000
(73) Titulaire: LEGRAND, F-87000 Limoges (FR); LEGRAND SNC, F-87000 Limoges (FR)
(72) Inventeur: Domingues, Jean-Jacques, 87100 Limoges (FR); Noirot, Didier, 87350 Panazol (FR)
(74) Mandataire: CABINET BONNET-THIRION

(56) Documents cités:
- EP-A- 0 199 230
- EP-A- 0 560 216
- FR-A- 2 617 946
- US-A- 2 313 131

## Description

La présente invention concerne d'une manière générale les luminaires du genre comportant un socle, qui présente un fond, et une platine, qui, pour le support de divers constituants, intervient à distance de ce fond, le socle comportant, pour le maintien de cette platine, des moyens d'assujettissement propres à un tel maintien.

Elle vise plus particulièrement, mais non nécessairement exclusivement, ceux de ces luminaires, alors communément appelés hublots, qui comportent, également, pour refermer l'ensemble, et, préférentiellement, pour refermer cet ensemble de manière étanche, un couvercle ou un capot, qui, bien entendu, est au moins en partie translucide.

Par exemple, et cela est le cas pour les luminaires à encastrer, le socle peut comporter, outre son fond, une paroi latérale, et, formant ainsi par lui-même un corps de boîte, un simple couvercle suffit à le refermer.

En variante, et cela peut être le cas pour un luminaire à disposer en saillie, le socle peut se réduire pour l'essentiel à son fond, et, pour refermer l'ensemble, il est alors mis en oeuvre un capot, en forme générale de cloche, qui présente par lui-même la paroi latérale nécessaire.

Le problème, en l'espèce, est que, dans l'un et l'autre cas, le couvercle fermant le hublot, le volume disponible tant en dessous de la platine qu'au-dessus de celle-ci est limité, et bien déterminé.

Or, pour un volume global donné pour l'ensemble, la répartition à faire entre le volume libre sous la platine et le volume libre au-dessus de celle-ci est différente suivant la nature de la source lumineuse mise en oeuvre, cette source lumineuse pouvant être soit une source fluorescente, soit une source incandescente.

En effet, les constituants à mettre en oeuvre dans l'un et l'autre cas sont différents, et donc, aussi, leur encombrement, et les contraintes d'échauffement à respecter sont également différentes.

En pratique, les autres conditions étant égales par ailleurs, une source lumineuse incandescente nécessite, au-dessus de la platine, un volume supérieur à celui dont se satisfait une source lumineuse fluorescente, et, à l'inverse, elle se satisfait, elle, d'un volume inférieur en dessous de cette platine.

Pour répondre à de telles conditions, il est usuel, à ce jour, de prévoir deux réalisations différentes, l'une propre à la mise en oeuvre d'une source lumineuse incandescente, l'autre propre à ia mise en oeuvre d'une source lumineuse fluorescente, au détriment des coûts de fabrication et de gestion de ces réalisations.

La présente invention a d'une manière générale pour objet une disposition qui, en permettant une standardisation des fabrications, conduit avantageusement à une réduction de ces coûts.

De manière plus précise, elle a pour objet un luminaire du genre comportant un socle, qui présente un fond, et une platine, qui, pour le support de divers constituants, intervient à distance de ce fond, le socle comportant, pour le maintien de cette platine, des moyens d'assujettissement propres à un tel maintien, ce luminaire étant d'une manière générale caractérisé en ce que le socle comporte des moyens d'assujettissement à deux niveaux différents par rapport à son fond.

Grâce à une telle disposition, qui permet de faire varier de manière inverse le volume disponible au-dessus de la platine et le volume disponible en dessous de celle-ci, un même socle, et une même platine, conviennent avantageusement tant à la mise en oeuvre d'une source lumineuse incandescente qu'à la mise en oeuvre d'une source lumineuse fluorescente, en permettant, à chaque fois, de respecter dans les meilleures conditions les contraintes d'échauffement et d'encombrement liées à chacune de ces sources lumineuses.

Il suffit, en effet, pour une source lumineuse incandescente, de fixer la platine au niveau inférieur, et, pour une source lumineuse fluorescente, de la fixer au niveau supérieur.

Le document EP-A-0 199 230 décrit un appareil d'éclairage comportant deux compartiments dans chacun desquels est fixée une carte imprimée guidée dans une rainure de guidage.

Il ressort des figures 1, 5, 6 de ce document que, pour chaque compartiment, deux rainures de guidage sont prévues.

Toutefois, la raison pour laquelle deux rainures sont prévues n'est pas dévoilée par le document EP-A-0 199 230 dans lequel, en tout état de cause, les problèmes définis plus haut ne se posent pas.

Pour le niveau supérieur, au moins, les moyens d'assujettissement prévus sur le socle comportent, à distance l'une de l'autre, suivant une forme préférée de réalisation de l'invention, au moins deux cheminées de fixation, et, pour accès aux moyens d'assujettissement du niveau inférieur, la platine comporte, conjointement, à distance l'un de l'autre, en correspondance avec ces cheminées de fixation, deux évidements.

Par suite, pour faire passer la platine du niveau supérieur au niveau inférieur, il suffit de la faire pivoter sur elle-même autour d'un axe perpendiculaire à son plan, pour que les évidements qu'elle comporte lui permettent de s'engager sur les cheminées de fixation du niveau supérieur et d'atteindre ainsi les moyens d'assujettissement prévus par ailleurs en attente pour elle au niveau inférieur.

Les caractéristiques et avantages de l'invention ressortiront d'ailleurs de la description qui va suivre, à titre d'exemple, en référence aux dessins schématiques annexés sur lesquels :
la figure 1 est une vue en perspective d'un luminaire suivant l'invention ;
la figure 2 en est une vue en perspective éclatée ;
la figure 3 reprend, à échelle supérieure, la partie de la figure 2 correspondant au socle et à la platine que comporte ce luminaire ;
la figure 4 est, à échelle différente, et suivant la flèche IV de la figure 3, une vue en plan de ce socle, représenté isolément ;
la figure 5 est, à la même échelle que la figure 4, et suivant la flèche V de la figure 3, une vue en plan de la platine, représentée isolément ;
la figure 6 est une vue en coupe axiale de l'ensemble, pour une première position de la platine ;
la figure 7 est une vue en plan de cet ensemble, pour cette première position de la platine, suivant la flèche VII de la figure 6 ;
la figure 8 est une vue en coupe axiale analogue à celle de la figure 6, pour la deuxième position de la platine ;
la figure 9 est, suivant la flèche IX de la figure 8, une vue en plan analogue à celle de la figure 7, pour cette deuxième position de la platine ;
la figure 10 est une vue en perspective éclatée, qui, analogue à celle de la figure 3, mais avec un arrachement local, se rapporte à une variante de réalisation du luminaire suivant l'invention.

Tel qu'illustré sur ces figures, et de manière connue en soi, le luminaire 10 suivant l'invention comporte, notamment, un socle 11, qui présente un fond 12, et une platine 13, qui, pour le support de divers constituants, et, en particulier, pour celui d'une source lumineuse 14A, 14B, tel que schématisé en traits interrompus sur les figures 6 et 8, intervient à distance de ce fond 12, le socle 11 comportant, pour le maintien de cette platine, et suivant des dispositions décrites plus en détail ultérieurement, des moyens d'assujettissement 15A, 15B propres à un tel maintien.

Le socle 11 ne sera que partiellement décrit dans ce qui suit.

Plus précisément, seuls en seront décrits les éléments nécessaires à la compréhension de l'invention.

S'agissant, dans les formes de réalisation représentées, d'un luminaire 10, de type hublot, destiné à être encastré, le socle 11 comporte, en sus de son fond 12, et, en pratique, d'un seul tenant avec celui-ci, une paroi latérale 16, qui, à son débouché, forme, périphériquement, en saillie vers l'extérieur, un rebord 18.

Ce socle 11 forme ainsi globalement un corps de boîte.

Dans les formes de réalisation représentées, et pour des raisons qui n'ont pas à être explicitées ici, la paroi latérale 16 du socle 11 forme, le long de son pourtour, en décrochement par rapport à sa partie courante 19, à distance de son débouché, une banquette 20, qui fait saillie vers l'intérieur du socle 11, et qui, en pratique, s'étend jusqu'au fond 12 de celui-ci.

Dans la forme de réalisation plus particulièrement représentée sur les figures 1 à 9, le socle 11 a, en plan, un contour globalement circulaire.

La platine 13 a, en outre, elle-même, un contour globalement circulaire.

Plus précisément, le contour de cette platine 13 est sensiblement complémentaire de celui de la partie courante 19 de la paroi latérale 16 du socle 11, cette partie courante 19 de la paroi latérale 16 étant la portion de celle-ci qui s'étend entre la banquette 20 et son débouché.

Dans les formes de réalisation représentées, le luminaire 10 comporte, également, en sus du socle 11 et de la platine 13, un couvercle 22, qui ferme le socle 11, et qui, bien entendu, est au moins en partie translucide.

Ce couvercle 22 n'a été représenté sur les figures que pour la forme de réalisation des figures 1 à 9.

Par exemple, et tel que représenté, ce couvercle 22 comporte, dans sa zone centrale, une verrine 23, qui forme diffuseur, et, à sa périphérie, autour de cette verrine 23, pour sa fixation au socle 11, une couronne 24, qui forme enjoliveur.

Par exemple, et tel que représenté, la couronne 24 de ce couvercle 22 présente, de place en place, des puits 25, pour le passage de vis 26 propres à sa fixation au rebord 18 du socle 11, des puits 27 débouchant en correspondance à la surface de ce rebord 18 pour le vissage de ces vis 26.

Suivant l'invention, le socle 11 comporte des moyens d'assujettissement 15A, 15B à deux niveaux NA, NB différents par rapport à son fond 12.

Pour le niveau NA supérieur, au moins, les moyens d'assujettissement 15A comportent, à distance l'une de l'autre, dans les formes de réalisation représentées, au moins deux cheminées de fixation 28A, et, pour accès aux moyens d'assujettissement 15B du niveau NB inférieur, la platine 13 comporte, à distance l'un de l'autre, en correspondance avec ces cheminées de fixation 28A, deux évidements 29A.

Dans les formes de réalisation représentées, les cheminées de fixation 28A du niveau NA supérieur interviennent au voisinage de la paroi latérale 16 du socle 11, et les évidements 29A correspondants de la platine 13 sont des encoches qui interviennent à la périphérie de cette platine 13.

Pour le niveau NA supérieur, au moins, les moyens d'assujettissement 15A comportent, également, dans les formes de réalisation représentées, à distance l'une de l'autre, et à distance des cheminées de fixation 28A, au moins deux nervures d'appui 28'A, et, pour accès aux moyens d'assujettissement 15B du niveau NB inférieur, la platine 13 comporte, à distance l'un de l'autre, en correspondance avec ces nervures d'appui 28'A, deux évidements 29'A.

Comme les cheminées de fixation 28A, les nervures d'appui 28'A du niveau NA supérieur interviennent, en pratique, au voisinage de la paroi latérale 16 du socle 11, et les évidements 29'A correspondants de la platine 13 sont, comme précédemment, des encoches qui interviennent à la périphérie de cette platine 13.

Dans les formes de réalisation représentées, les nervures d'appui 28'A alternent avec les cheminées de fixation 28A.

Elles affleurent en outre à niveau avec le débouché de celles-ci.

Lorsque, comme en l'espèce, la paroi latérale 16 du socle 11 forme une banquette 20, les cheminées de fixation 28A du niveau NA supérieur font saillie sur cette banquette 20, et, plus précisément, sur la surface supérieure 30 de celle-ci, en direction du débouché du socle 11, et il en est de même pour les nervures d'appui 28'A.

En pratique, dans les formes de réalisation représentées, les cheminées de fixation 28A sont disposées à légère distance de la partie courante 19 de la paroi latérale 16, et elles sont chacune reliées à celle-ci par une nervure de rigidification 31 qui s'étend sensiblement perpendiculairement à cette partie courante 19 de la paroi latérale 16.

De même, dans les formes de réalisation représentées, les nervures d'appui 28'A s'étendent chacune sensiblement perpendiculairement à la partie courante 19 de la paroi latérale 16, à compter de celle-ci, et sur toute la largeur de la banquette 20.

Pour le niveau NB inférieur, les moyens d'assujettissement 15B comportent, également, à distance l'une de l'autre, dans la forme de réalisation représentée, au moins deux cheminées de fixation 28B.

Dans les formes de réalisation représentées, seules deux cheminées de fixation 28A, 28B sont prévues, tant pour le niveau NA supérieur que pour le niveau NB inférieur.

Dans la forme de réalisation plus particulièrement représentée sur les figures 1 à 9, ces cheminées de fixation 28A, 28B sont disposées en positions diamétralement opposées l'une par rapport à l'autre à chacun des niveaux NA, NB, et, d'un niveau NA, NB à l'autre, elles sont disposées en croix.

Autrement dit, dans cette forme de réalisation, les cheminées de fixation 28A, 28B sont à 90° deux à deux.

En outre, dans cette forme de réalisation, les cheminées de fixation 28B du niveau NB inférieur sont au moins en partie engagées dans la banquette 20, ou, plus précisément, dans le flanc 32 de cette banquette 20.

Par exemple, et tel que représenté, elles s'étendent sensiblement pour moitié de part et d'autre de ce flanc 32.

En pratique, les cheminées de fixation 28B du niveau NB inférieur s'étendent à compter du fond 12 du socle 11, et elles font légèrement saillie sur la banquette 20, et, plus précisément, sur la surface supérieure 30 de celle-ci, en direction du débouché de ce socle 11.

Lorsque, comme représenté sur les figures 1 à 9, le socle 11 a un contour circulaire, les cheminées de fixation 28A du niveau NA supérieur et les cheminées de fixation 28B du niveau NB inférieur sont préférentiellement établies le long d'une même circonférence C, qui correspond, sensiblement, avec le contour du flanc 32 de la banquette 20, figure 4.

Corollairement, pour le passage de vis de fixation, non représentées, propres à coopérer avec les cheminées de fixation 28A ou avec les cheminées de fixation 28B, la platine 13 présente deux perçages 33, qui sont établis le long d'une circonférence C' de même diamètre que la circonférence C le long de laquelle sont établies ces cheminées de fixation 28A, 28B, et qui sont disposés en positions diamétralement opposées l'un par rapport à l'autre.

Dans les formes de réalisation représentées, les perçages 33 de la platine 13 sont allongés en trou de serrure.

Lorsque, comme représenté sur les figures 1 à 9, le socle 11 a un contour circulaire, ces perçages 33 sont ainsi allongés circonférentiellement, suivant la circonférence C' de la platine 13.

Par exemple, et tel que représenté, ils s'étendent sensiblement en croix par rapport aux évidements 29A, et ils sont chacun respectivement relativement proches des évidements 29'A.

Enfin, pour le niveau NB inférieur, les moyens d'assujettissement 15B comportent, également, à distance l'une de l'autre, dans les formes de réalisation représentées, au moins deux nervures d'appui 28'B.

Comme précédemment, ces nervures d'appui 28'B alternent avec les cheminées de fixation 28B.

Elles affleurent en outre à niveau avec le débouché de celles-ci.

Comme précédemment, également, les nervures d'appui 28'B s'étendent chacune sensiblement perpendiculairement à la partie courante 19 de la paroi latérale 16, à compter de celle-ci, sur toute la largeur de la banquette 20, et les cheminées de fixation 28B sont elles-mêmes chacune reliées à cette partie courante 19 de la paroi latérale 16 du socle 11 par une nervure de rigidification 34 qui s'étend sensiblement radialement par rapport au socle 11.

Enfin, dans les formes de réalisation représentées, la platine 13 comporte, pour des raisons qui n'ont pas été explicitées ici, d'autres ajours que les seuls évidements 29A, 29'A et que les seuls perçages 33.

On supposera, tout d'abord, en référence aux figures 6 et 7, que la source lumineuse 14A à mettre en oeuvre est une source lumineuse fluorescente.

Ainsi qu'on le sait, doivent être associés, à une telle source lumineuse 14A fluorescente, outre un bornier 35A, un ballast 36, qui est relativement volumineux.

Bien entendu, cette source lumineuse 14A fluorescente est implantée sur la surface supérieure de la platine 13, tel que schématisé en traits interrompus sur la figure 6.

Corollairement, le bornier 35A et le ballast 36 sont implantés sur la surface inférieure de cette platine 13, tel qu'également schématisé en traits interrompus sur cette figure 6.

D'autres constituants peuvent conjointement être prévus sur l'une ou l'autre des surfaces de la platine 13 si nécessaire.

Suivant l'invention, la platine 13 ainsi équipée, au moins, d'une telle source lumineuse 14A fluorescente, d'un bornier 35A et d'un ballast 36, est implantée au niveau NA supérieur dans le socle 11.

Elle est, pour ce faire, appliquée contre les cheminées de fixation 28A et les nervures d'appui 28'A des moyens d'assujettissement 15A correspondants, suivant une orientation pour laquelle ses perçages 33 sont chacun respectivement en regard des cheminées de fixation 28A, figure 7.

Il suffit, ensuite, pour assurer son assujettissement au socle 11, d'engager à vissage des vis de fixation dans les cheminées de fixation 28A, au travers de ses perçages 33.

Dans la pratique, les vis de fixation correspondantes peuvent avantageusement être mises en place par avance dans les cheminées de fixation 28A, sans cependant être entièrement vissées dans celles-ci, et, après avoir été engagée sur ces vis de fixation par la partie arrondie de ses perçages 33, la platine 13 est, tel que schématisé par la flèche F sur la figuré 7, pivotée autour de l'axe A de l'ensemble d'un angle suffisant pour qu'elle s'engage sous la tête de ces vis de fixation par la partie allongée de ces perçages 33.

Il suffit, ensuite, de serrer les vis de fixation.

On supposera, maintenant, en référence aux figures 8 et 9, que la source lumineuse 14B à mettre en oeuvre est une source lumineuse incandescente.

Comme précédemment, cette source lumineuse 14B est implantée sur la surface supérieure de la platine 13, et, sur la surface inférieure de celle-ci, est implanté un bornier 35B.

Suivant l'invention, la platine 13 ainsi équipée d'une telle source lumineuse 14B incandescente et de ce bornier 35B est implantée au niveau NB inférieur dans le socle 11.

Elle est, pour ce faire, engagée, par ses évidements 29A, sur les cheminées de fixation 28A, et, par ses évidements 29'A, sur les nervures d'appui 28'A associées à ces cheminées de fixation 28A, jusqu'à venir reposer sur les cheminées de fixation 28B et sur les nervures d'appui 28'B du niveau NB inférieur, tel que représenté sur la figure 8.

Ses perçages 33 se présentent alors chacun respectivement au droit des cheminées de fixation 28B.

Si, comme précédemment, ces cheminées de fixation 28B ont été équipées par avance de vis de fixation, il est procédé, également, comme précédemment, à un pivotement de la platine 13 autour de l'axe A de l'ensemble, suivant la flèche F de la figure 9, avant le serrage final de ces vis de fixation.

Ainsi qu'il est aisé de le comprendre, l'extension angulaire des évidements 29A, 29'A de la platine 13 est, par construction, suffisante, pour que les cheminées de fixation 28A des moyens d'assujettissement 15A du niveau NA supérieur et les nervures d'appui 28'A associées à ces cheminées de fixation 28A ne s'opposent pas à ce pivotement de la platine 13.

Ainsi qu'on le notera, la platine 13 intervient, à chaque fois, globalement transversalement dans le socle 11, c'est-à-dire globalement perpendiculairement à l'axe A de l'ensemble, sensiblement parallèlement au fond 12 de ce socle 11.

Dans la forme de réalisation représentée sur la figure 10, le socle 11 a, en plan, un contour globalement rectangulaire, et il en est de même pour la platine 13.

Pour le reste, les dispositions sont similaires à celles précédemment décrites, et, sur cette figure 10, les mêmes références ont été utilisées pour désigner les mêmes éléments.

En particulier, le socle 11 présente deux cheminées de fixation 28A, dont une seule est visible sur la figure 10, deux cheminées de fixation 28B, dont une seule est également visible sur cette figure 10, deux nervures d'appui 28'A et deux nervures d'appui 28'B.

Corollairement, la platine 13 comporte, à sa périphérie, deux évidements 29A, en l'espèce des encoches, dont une intervient dans une zone d'angle, deux évidements 29'A, et deux perçages 33.

Mais ceux-ci, qui sont, comme précédemment, en trou de serrure, sont allongés sensiblement parallèlement aux côtés longitudinaux de la platine 13.

Sur la figure 10, la platine 13 est représentée dans la position pour laquelle elle est apte à être implantée au niveau NB inférieur, non représenté, du socle 11, ses perçages 33 se présentant au droit des cheminées de fixation 28B de celui-ci, cependant que ses évidements 29A sont au droit des cheminées de fixation 28A, et que ses évidements 29'A sont au droit des nervures d'appui 28'A.

Pour son implantation au niveau NA supérieur, non représenté, il suffit de la faire pivoter de 180° autour d'un axe perpendiculaire à son plan, avant de la mettre en place dans le socle 11.

Ses perçages 33 se présentent alors en effet au droit des cheminées de fixation 28A.

Bien entendu, la présente invention ne se limite pas aux formes de réalisation représentées, mais englobe toute variante d'exécution.

On ne sortirait, d'ailleurs, pas non plus, du domaine de l'invention, si le socle du luminaire se réduisait pour l'essentiel à son fond, et si, en correspondance, il était substitué à un simple couvercle un capot comportant une paroi latérale.

## Revendications

1. Luminaire comportant un socle (11), qui présente un fond (12), et une platine (13), qui, pour le support de divers constituants, intervient à distance de ce fond (12), le socle (11) comportant, pour le maintien de cette platine (13), des moyens d'assujettissement (15A, 15B) à deux niveaux (NA, NB) différents par rapport à son fond (12) **caractérisé en ce que**, pour le niveau (NA) supérieur, au moins, les moyens d'assujettissement (15A) comportent, à distance l'une de l'autre, au moins deux cheminées de fixation (28A), et, pour accès aux moyens d'assujettissement (15B) du niveau (NB) inférieur, la platine (13) comporte, à distance l'un de l'autre, en correspondance avec ces cheminées de fixation (28A), deux évidements (29A).

2. Luminaire suivant la revendication 1, **caractérisé en ce que**, le socle (11) présentant une paroi latérale (16), les cheminées de fixation (28A) du niveau (NA) supérieur interviennent au voisinage de cette paroi latérale (16), et les évidements (29A) correspondants de la platine (13) sont des encoches qui interviennent à la périphérie de cette platine (13).

3. Luminaire suivant l'une quelconque des revendications 1, 2, **caractérisé en ce que**, pour le niveau (NA) supérieur, au moins, les moyens d'assujettissement (15A) comportent, à distance l'une de l'autre, et à distance des cheminées de fixation (28A), au moins deux nervures d'appui (28'A), et, pour accès aux moyens d'assujettissement (15B) du niveau (NB) inférieur, la platine (13) comporte, à distance l'un de l'autre, en correspondance avec ces nervures d'appui (28'A), deux évidements (29'A).

4. Luminaire suivant les revendications 2 et 3, prises conjointement, **caractérisé en ce que** les nervures d'appui (28'A) du niveau (NA) supérieur interviennent au voisinage de la paroi latérale (16) du socle (11), et les évidements (29'A) correspondants de la platine (13) sont des encoches qui interviennent à la périphérie de cette platine (13).

5. Luminaire suivant l'une quelconque des revendications 3, 4, **caractérisé en ce que** les nervures d'appui (28'A) alternent avec les cheminées de fixation (28A).

6. Luminaire suivant l'une quelconque des revendications 1 à 5, **caractérisé en ce que**, pour le niveau (NB) inférieur, les moyens d'assujettissement (15B) comportent, également, à distance l'une de l'autre, aux moins deux cheminées de fixation (28B).

7. Luminaire suivant la revendication 6, **caractérisé en ce que** seules deux cheminées de fixation (28A) 28B) sont prévues, tant pour le niveau (NA) supérieur que pour le niveau (NB) inférieur.

8. Luminaire suivant la revendication 7, **caractérisé en ce que**, le socle (11) ayant un contour circulaire, les cheminées de fixation (28A, 28B) sont disposées en croix d'un niveau (NA, NB) à l'autre.

9. Luminaire suivant l'une quelconque des revendications 6 à 8, **caractérisé en ce que**, le socle (11) ayant une paroi latérale (16), et cette paroi latérale (16) formant, le long de son pourtour, en décrochement par rapport à sa partie courante (19), à distance de son débouché, une banquette (20), les cheminées de fixation (28A) du niveau (NA) supérieur font saillie sur cette banquette (20).

10. Luminaire suivant la revendication 9, **caractérisé en ce que** les cheminées de fixation (28B) du niveau (NB) inférieur font légèrement saillie sur la banquette (20).

11. Luminaire suivant l'une quelconque des revendications 6 à 10, **caractérisé en ce que**, le socle (11) ayant un contour circulaire, les cheminées de fixation (28A) du niveau (NA) supérieur et les cheminées de fixation (28B) du niveau (NB) inférieur sont établies le long d'une même circonférence (C).

12. Luminaire suivant l'une quelconque des revendications 1 à 11, **caractérisé en ce que**, pour le passage de vis de fixation, la platine (13) présente deux perçages (33).

13. Luminaire suivant les revendications 11 et 12, prises conjointement, **caractérisé en ce que** les perçages (33) de la platine (13) sont établis le long d'une circonférence (C') de même diamètre que la circonférence (C) le long de laquelle sont établies les cheminées de fixation (28A, 28B), et ils sont disposés en positions diamétralement opposées l'un par rapport à l'autre.

14. Luminaire suivant l'une quelconque des revendication 12, 13, **caractérisé en ce que** les perçages (33) de la platine (13) sont allongés en trou de serrure.

15. Luminaire suivant l'une quelconque des revendications 1 à 14, **caractérisé en ce que**, pour le niveau (NB) inférieur, les moyens d'assujettissement (15A) comportent, également, à distance l'une de l'autre, au moins deux nervures d'appui (28'B).

16. Luminaire suivant l'une quelconque des revendications 1 à 15, **caractérisé en ce que**, le socle (11) présentant une paroi latérale (16), il comporte, également, un couvercle (22), qui ferme ce socle (11), et qui est au moins en partie translucide.

## Patentansprüche

1. Leuchte mit einem Sockel (11), der einen Boden (12) aufweist, und einer in einem Abstand vom Boden (12) angeordneten Platine (13) zum Tragen verschiedener Bestandteile, wobei der Sockel (11) zum Halt der Platine (13) Befestigungsmittel (15A,15B) in zwei verschiedenen Höhen (NA,NB) bezüglich seines Bodens (12) aufweist, **dadurch gekennzeichnet, dass** die Befestigungsmittel (15A) mindestens bei der oberen Höhe (NA) in einem Abstand voneiander mindestens zwei Befestungsschächte (28A) umfassen und die Platine (13) für den Zugang zu den Befestigungsmitteln (15B) der unteren Höhe (NB) in einem Abstand voneinander in Entsprechung mit diesen Befestigungschächten (28A) zwei Aussparungen (29A) aufweist.

2. Leuchte nach Anspruch 1, **dadurch gekennzeichnet, dass**, wenn der Sockel (11) eine Seitenwand (16) aufweist, die Befestigungsschächte (28A) der oberen Höhe (NA) ich Nähe dieser Seitenwand (16) angeordnet sind und die entsprechenden Aussparungen (29A) der Platine (13) Ausschnitte sind, die am Umfang dieser Platine (13) angeordnet sind.

3. Leuchte nach einem der Ansprüche 1, 2, **dadurch gekennzeichnet, dass** die Befestigungsmittel (15A) mindestens bei der oberen Höhe (NA) in einem Abstand voneinander und in einem Abstand von den Befestigungsschächten (28A) mindestens zwei Stützrippen (28'A) umfassen und die Platine (13) für den Zugang zu den Befestigungsmitteln (15B) der unteren Höhe (NB) in einem Abstand voneinander in Entsprechung mit diesen Stützrippen (28'A) zwei Aussparungen (29'A) aufweist.

4. Leuchte nach den Ansprüchen 2 und 3 zusammen, **dadurch gekennzeichnet, dass** die Stützrippen (28'A) der oberen Höhe (NA) in Nähe der Seitenwand (16) des Sockels (11) angeordnet sind und die entsprechenden Aussparungen (29'A) der Platine (13) Ausschnitte sind, die am Umfang dieser Platine (13) angeordnet sind.

5. Leuchte nach einem der Ansprüche 3, 4, **dadurch gekennzeichnet, dass** die Stützrippen (28'A) mit den Befestigungsschächten (28A) abwechseln.

6. Leuchte nach einem der Ansprüche 1 bis 5, **dadurch gekennzeichnet, dass** die Befestigungsmittel (15B) für die untere Höhe (NB) ebenfalls in einem Abstand voneinander mindestens zwei Befestigungsschächte (28B) umfassen.

7. Leuchte nach Anspruch 6, **dadurch gekennzeichnet, dass** nur zwei Befestigungsschächte (28A,28B) sowohl für die obere Höhe (NA) als auch für die untere Höhe (NB) vorgesehen sind.

8. Leuchte nach Anspruch 7, **dadurch gekennzeichnet, dass**, wenn der Sockel (11) einen kreisförmigen Umriss besitzt, die Befestigungsschächte (28A,28B) von einer Höhe (NA,NB) zur anderen kreuzweise angeordnet sind.

9. Leuchte nach einem der Ansprüche 6 bis 8, **dadurch gekennzeichnet, dass**, wenn der Sockel (11) eine Seitenwand (16) besitzt und diese Seitenwand (16) längs ihres Umfangs als Absatz ihres durchgehenden Teils (19) in einem Abstand von ihrer Öffnung einen Sims (20) aufweist, die Befestigungsschächte (28A) der oberen Höhe (NA) auf diesem Sims (20) vorstehen.

10. Leuchte nach Anspruch 9, **dadurch gekennzeichnet, dass** die Befestigungsschächte (28B) der unteren Höhe (NB) auf dem Sims (20) leicht hervorstehen.

11. Leuchte nach einem der Ansprüche 6 bis 10, **dadurch gekennzeichnet, dass**, wenn der Sockel (11) einen kreisförmigen Umriss besitzt, die Befestigungsschächte (28A) der oberen Höhe (NA) und die Befestigungsschächte (28B) der unteren Höhe (NB) auf einem gemeinsamen Kreisumfang (C) angeordnet sind.

12. Leuchte nach einem der Ansprüche 1 bis 11, **dadurch gekennzeichnet, dass** die Platine (13) für den Durchgang von Befestigungsschrauben zwei Bohrungen (33) aufweist.

13. Leuchte nach den Ansprüchen 11 und 12 zusammen, **dadurch gekennzeichnet, dass** die Bohrungen (33) der Platine (13) auf einem Kreisumfang (C') angeordnet sind, der denselben Durchmesser wie der Kreisumfang (C), auf dem die Befestigungsschächte (28A,28B) angeordnet sind, besitzt, und in zueinander diametral entgegengesetzten Stellungen angeordnet sind.

14. Leuchte nach einem der Ansprüche 12, 13, **dadurch gekennzeichnet, dass** die Bohrungen (33) der Platine (13) schlüssellochartig langgestreckt sind.

15. Leuchte nach einem der Ansprüche 1 bis 14, **dadurch gekennzeichnet, dass** die Befestigungsmittel (15B) für die untere Höhe (NB) ebenfalls in einem Abstand voneinander mindestens zwei Stützrippen (28'B) umfassen.

16. Leuchte nach einem der Ansprüche 1 bis 15, **dadurch gekennzeichnet, dass** der Sockel (11), wenn er eine Seitenwand (16) besitzt, ferner einen Deckel (22) besitzt, der diesen Sockel (11) verschließt und der mindestens teilweise durchscheinend ist.

## Claims

1. A lighting unit comprising a base (11) which has a bottom (12), and a plate (13) which, for carrying various components, is disposed at a distance from said bottom (12), the base (11) comprising for holding said plate (13), fastening means (15A, 15B) at two different levels (NA, NB) with respect to its bottom (12), **characterised in that**, for the upper level (NA), at least, the fastening means (15A) comprise at a spacing from each other at least two fixing sleeves (28A) and, for access to the fastening means (15B) of the lower level (NB), the plate (13) comprises at a spacing from each other and in corresponding relationship with the fixing sleeves (28A), two openings (29A).

2. A lighting unit according to claim 1 **characterised in that**, the base (11) having a side wall (16), the fixing sleeves (28) of the upper level (NA) are disposed in the vicinity of said side wall (16) and the corresponding openings (29A) of the plate (13) are notches which are disposed at the periphery of said plate (13).

3. A lighting unit according to either one of claims 1 and 2 **characterised in that**, for the upper level (NA), at least, the fastening means (15A) comprise at a spacing from each other and at a spacing from the fixing sleeves (28A) at least two support ribs (28'A) and, for access to the fastening means (15B) of the lower level (NB), the plate (13) comprises at a spacing from each other and in corresponding relationship with said support ribs (28'A) two openings (29'A).

4. A lighting unit according to claims 2 and 3 in combination **characterised in that** the support ribs (28'A) of the upper level (NA) are disposed in the vicinity of the side wall (16) of the base (11) and the corresponding openings (29'A) of the plate (13) are notches which are disposed at the periphery of said plate (13).

5. A lighting unit according to either one of claims 3 and 4 **characterised in that** the support ribs (28'A) alternate with the fixing sleeves (28A).

6. A lighting unit according to any one of claims 1 to 5 **characterised in that**, for the lower level (NB), the fastening means (15B) also comprise at a spacing from each other two fixing sleeves (28B).

7. A lighting unit according to claim 6 **characterised in that** there are only two fixing sleeves (28A, 28B), both for the upper level (NA) and for the lower level (NB).

8. A lighting unit according to claim 7 **characterised in that**, the base (11) being of a circular contour, the fixing sleeves (28A, 28B) are disposed in crossed relationship from one level (NA, NB) to the other.

9. A lighting unit according to any one of claims 6 to 8 **characterised in that**, the base (11) having a side wall (16) and said side wall (16) forming along its periphery at a spacing from its opening a ledge (20) in set-back relationship with respect to its general portion (19), the fixing sleeves (28A) of the upper level (NA) project on said ledge (20).

10. A lighting unit according to claim 9 **characterised in that** the fixing sleeves (28B) of the lower level (NB) project slightly on the ledge (20).

11. A lighting unit according to any one of claims 6 to 10 **characterised in that**, the base (11) being of a circular contour, the fixing sleeves (28A) of the upper level (NA) and the fixing sleeves (28B) of the lower level (NB) are disposed along the same circumference (C).

12. A lighting unit according to any one of claims 1 to 11 **characterised in that** the plate (13) has two apertures (33) for passing fixing screws.

13. A lighting unit according to claims 11 and 12 in combination **characterised in that** the apertures (33) in the plate (13) are disposed along a circumference (C') of the same diameter as the circumference (C) along which the fixing sleeves (28A, 28B) are established, and they are disposed in mutually diametrally opposite positions.

14. A lighting unit according to either one of claims 12 and 13 **characterised in that** the apertures (33) in the plate (13) are elongated in a keyhole shape.

15. A lighting unit according to any one of claims 1 to 14 **characterised in that**, for the lower level (NB), the fastening means (15B) also comprise at least two support ribs (28'B) at a spacing from each other.

16. A lighting unit according to any one of claims 1 to 15 **characterised in that**, the base (11) having a side wall (16), it also comprises a cover (22) which closes said base (11) and which is at least in part translucent.
